# EUROPÄISCHE PATENTSCHRIFT

(11) **EP 0 939 152 B1**
(45) Veröffentlichungstag und Bekanntmachung des Hinweises auf die Patenterteilung: **14.03.2001**
(21) Anmeldenummer: 98121675.7
(22) Anmeldetag: 13.11.1998
(51) Int. Cl.: D01H 7/90, D01H 4/38

(54) **Verfahren zur Herstellung eines Zwirns in einem integrierten Spinn-Zwirnprozess nach dem Doppeldrahtprinzip sowie Vorrichtung zur Durchführung des Verfahrens**
Procedure for producing a twisted yarn in an integrated spinning and twisting process using the two-for-one principle, as well as a device to carry out the procedure
Procédé pour fabriquer un retors dans un processus filature-torsion d'après le principle à double torsion ainsi que dispositif pour réaliser le processus

(30) Priorität: 25.02.1998 DE 19807981
(43) Veröffentlichungstag der Anmeldung: 01.09.1999
(73) Patentinhaber: Volkmann GmbH, 47804 Krefeld (DE)
(72) Erfinder: Beckman, Markus, 47839 Krefeld (DE); Greis, Roland, 47918 Tönisvorst (DE); Kross, Stefan, 41751 Viersen (DE); Rütten, Wilfried, 41844 Wegberg (DE); Spix, Guido, 41564 Kaarst (DE)
(74) Vertreter: Sroka, Peter-Christian, Dipl.-Ing.

(56) Entgegenhaltungen:
- DE-C- 4 331 801
- DE-C- 4 427 875

## Beschreibung

Die Erfindung betrifft ein Verfahren zur Herstellung eines Zwirns in einem integrierten Spinn-Zwirnprozeß nach dem Doppeldrahtprinzip mit den Merkmalen aus dem Oberbegriff des Patentanspruchs 1 sowie eine Vorrichtung zur Durchführung des Verfahrens mit den Merkmalen gemäß dem Oberbegriff des Patentanspruchs 5.

Ein derartiges Verfahren und die entsprechende Vorrichtung sind in DE 44 27 875 C1 beschrieben.

Bei dem aus der oben genannten Druckschrift bekannten Verfahren und der bekannten Vorrichtung wird das aufgelöste Fasermaterial zunächst über einen Faserkanal einem Ringraum zugeführt, der koaxial zur Spindelachse angeordnet ist. Durch diesen Ringraum wird der den Fadenballon bildende Faden geführt und zwar derart, daß er den Ringraum in einer Art Säule oder Speiche durchquert, die Teil eines rotieren den Bauteiles ist, so daß der den Fadenballon bildende Faden nicht in direkten Kontakt mit dem zugeführten Fasermaterial kommt. Bei dieser Konstruktion ging man von dem Grundgedanken aus, daß Faserstrom und durchlaufender Faden sich möglichst wenig gegenseitig stören sollen. Die Speiche oder Säule, durch welche der Faden geführt ist, konnte dabei so ausgestaltet sein, daß sich daran keine Fasern anlegen können. Bei einer Vorrichtung zur Durchführung dieses bekannten Verfahrens ist das rotierende Bauteil, welches das Fadenleitelement enthält, mittels dessen der Faden im Fadenballon geführt ist, als mit dem Spindelrotor fest verbundener Topf ausgebildet, an dessen oberem Ende zwei in axialer Richtung einander gegenüberliegende ringförmige Bauteile angeordnet sind, die zwischen sich den Ringraum begrenzen. Die beiden ringförmigen Teile sind durch speichenartige Verbindungselemente, die den Ringraum durchsetzen, miteinander verbunden, wobei das Fadenleitelement in einem der Verbindungselemente angeordnet ist.

An sich würde ein das Fadenleitelement enthaltende Verbindungselement auf dem Umfang des Topfes zur Führung des Fadens durch den Ringraum ausreichen. Dies ist aber maschinenbautechnisch wegen der auftretenden Unwucht ungünstig. Besser ist es, wenn mindestens zwei, vorzugsweise drei derartige speichenartige Verbindungselemente auf dem Umfang vorhanden sind. Dies hat aber zur Folge, daß der Faserstrom pro Spindelumlauf eine dreifache Störung erleidet. Da die Verbindungselemente aus konstruktiven Gründen eine bestimmte Mindestbreite in Umfangsrichtung besitzen müssen, kommt es auch bei einem strömungstechnisch guten Profil der Verbindungselemente zum Herausschleudern von Einzelfasern aus dem Faserstrom und damit zu einer Faserdesorientierung.

Weiterhin hat sich gezeigt, daß die zwischen den ringförmigen Teilen des Topfes angeordneten Verbindungselemente eine Quelle hoher Geräuschemission sind. Sie wirken trotz günstigem Strömungsprofil wie eine Sirene, deren Ton trotz einer gekapselten Ausführung in unannehmbarer Stärke nach außen hervortritt.

Der Erfindung Liegt die Aufgabe zugrunde, ein Verfahren und eine Vorrichtung mit den Merkmalen aus dem Oberbegriff des Patentanspruchs 1 bzw. 5 so auszugestalten, daß bei der Zuführung des Fasermaterials eine minimale Faserdesorientierung auftritt und die Geräuschbildung erheblich herabgesetzt wird.

Die Lösung dieser Aufgabe erfolgt verfahrensmäßig mit den Merkmalen aus dem kennzeichnenden Teil des Patentanspruchs 1 und bezüglich der Vorrichtung mit den Merkmalen aus dem kennzeichnenden Teil des Patentanspruchs 5.

Vorteilhafte Weiterbildungen der Erfindung sind in den abhängigen Ansprüchen beschrieben.

Der Grundgedanke der Erfindung besteht darin, den den Fadenballon bildenden Faden frei, also ohne Führung durch ein geschlossenes Fadenleitelement durch den Ringraum zu führen. Quer zum Ringraum wird nach wie vor der aufgelöste Faserstrom zugeführt. Im Gegensatz zu dem bekannten Verfahren quert der Fadenballon bzw. der den Fadenballon bildende Faden den Faserstrom völlig ungeschützt.

Es hat sich überraschenderweise gezeigt, daß diese ungeschützte Führung des Fadens durch den Ringraum nicht nur möglich ist, sondern sogar zu einer wesentlich geringeren Störung des Faserstroms führt. Es ergibt sich ein wesentlich besseres textiltechnologisches Ergebnis im Endprodukt Zwirn, und die Fasersubstanzausnutzung ist erheblich höher. Weiterhin ist die Geräuschbildung ebenfalls erheblich herabgesetzt. Als zusätzlicher Vorteil hat sich herausgestellt, daß eine nach dem erfindungsgemäßen Verfahren arbeitende Vorrichtung mit einer gegenüber der bekannten Vorrichtung geringeren Bauhöhe auskommt. Dies ist darauf zurückzuführen, daß die sich in axialer Richtung erstreckenden, den Ringraum begrenzenden, ringförmigen Teile nicht vorhanden sind. Der Faden kann direkt durch einen den Ringraum an der Fadenabführungsseite begrenzenden Ringspalt mit einer Breite von ca. 4 mm aus dem Ringraum herausgeführt und zum Zentrierpunkt geführt werden.

Die Erfindung eröffnet noch eine weitere Möglichkeit, die Faserdesorientierung bei der Zuführung des Fasermaterials herabzusetzen. Zur Zuführung des Fasermaterials wird der Ringraum mit Unterdruck beaufschlagt. Der Unterdruckfluß kann nun vom Ringraum aus einerseits in die Fasermaterialzuführungskanäle eingeführt werden und andererseits durch den an der Fadenaustrittsseite des Ringraums liegenden Ringspalt in einen abgeschlossenen Raum zwischen der Oberseite des Innengehäuses und dem die Zentrieröffnung aufweisenden Deckel des Außengehäuses. Hierdurch entsteht ein Luftstrom aus diesem Raum durch den Ringspalt in den Ringraum hinein, der die Tendenz hat, desorientierte Fasern, die in diesen Raum oder in den Ringspalt eingedrungen sind, in den Ringraum zurückzufördern, so daß eine hohe Wahrscheinlichkeit einer Neuorientierung dieser desorientierten Fasern auftritt. Um eine bessere Kontrollmöglichkeit dieses Luftstroms zu erhalten, ist es zweckmäßig, wenn der Unterdruckfluß von der an die Spindelhohlachse angeschlossenen Unterdruckquelle aus ohne einen in den Außenraum geführten Bypass zum Ringraum geführt ist (vergleiche Ansprüche 4, 7, 8 und 10). Eine Abdichtung des Ringraumes im Hinblick auf den Unterdruck braucht nur noch zur Fadenzuführungsseite, also nach unten aufrecht erhalten zu werden.

Es wird damit insgesamt eine bessere Aufteilung der unter Unterdruck stehenden gegenüber den unter höherem Druck stehenden Innenräumen der Zwirnspindel erreicht, was zur Folge hat, daß der für den Fasertransport wichtige negative Druckgradient besser dosierbar ist. Der Unterdruckfluß ist im Gegensatz zum bekannten Verfahren aus dem Ringraum nicht nur durch den Faserzustromkanal geführt, sondern durch den Ringspalt und auch durch die öffnung am Zentrierpunkt des Fadenballons. Eine gewünschte Dosierung des Unterdruckstromes kann dann von dieser Stelle aus einfach, z.B. durch Drosselwirkung vorgenommen werden.

Im folgenden wird anhand der beigefügten Zeichnungen ein Ausführungsbeispiel für das erfindungsgemäße Verfahren und eine Vorrichtung zu seiner Durchführung näher erläutert.

In den Zeichnungen zeigen
- Figur 1: in einer Schnittansicht eine Doppeldraht-Spinn-Zwirnspindel mit darin integrierten Spinnaggregaten in Form von Spinnrotoren;
- Figur 2: in einer gegenüber Figur 1 vergrößerten perspektivischen Teildarstellung die Zwirnspindel nach Figur 1 im Bereich der Spinnrotoren;

Figur 1 zeigt eine Doppeldraht-Spinn-Zwirnspindel. In einem durch eine Spindelbank 21 repräsentierten Maschinengestell ist mittels eines Lagerblocks 22 ein Hohlschaft 23 drehbar gelagert,dessen äußeres, in der Darstellung unteres Ende an eine nicht dargestellte Saugluftquelle anschließbar ist. Der von einem Motor 9 angetriebene Hohlschaft 23 trägt eine radial nach außen gerichtete Spindelrotorscheibe 26 mit einem im wesentlichen radial geführten Fadenleitkanal 27. Am Außenumfang der Spindelrotorscheibe 26 ist ein Zwirntopf 7 befestigt, in dessen Wand ein Fadenleitrohr 3 nach oben geführt ist, das mit seinem unteren Ende an den Fadenleitkanal 27 anschließt und aus dessen oberem Ende der Faden F3 durch einen weiter unten näher erläuterten Ringraum 10 hindurch zum Zentrierpunkt 37 hin austritt.

Auf dem oberen Ende des Hohlschaftes 23 ist unter Zwischenschaltung von geeigneten Lagern ein im wesentlichen geschlossener, gegen Drehung über nicht dargestellte Permanentmagnetpaare gesicherter Spinntopf 12 gelagert, der im wesentlichen die Form eines Zylinders besitzt, mit einem Boden 12.1, einer Außenwand 12.2 und einem abnehmbaren Deckel 12.3. Innerhalb dieses Spinntopfes 12 sind zwei Rotorspinnvorrichtungen R1 und R2 untergebracht, deren Spinnrotoren 1 und 2 motorisch angetrieben sind. Durch den Deckel 12.3 sind in die Spinnrotore 1 und 2 einmündende FasermateriaLeinspeisungsrohre geführt, von denen ein Einspeisungsrohr 6 in Figur 1 sichtbar ist. Weiterhin sind durch den Deckel 12.3 koaxial oberhalb der Spinnrotorachsen verlaufende Fadenabzugsrohre 31 und 32 geführt, durch welche die in den Spinnrotoren 1 und 2 hergestellten Spinnfäden F1, F2 abgezogen werden, bevor sie nach Führung über Anspinnrädchen 8.1 und 8.2 durch das obere Einlaufende 11a der nach unten gerichteten Spindelhohlachse 11 einlaufen.

Über den Hohlschaft 23 wird im Innenraum des Innengehäuses 12 ein Unterdruck (Pfeilrichtung L3) erzeugt, der über Luftkanäle 39, 40 (Fig. 2. - Pfeilrichtung L1 und L2 in Fig. 1) in den Bereich der Spinnrotoren 1 und 2 und damit in die Fasermaterialeinspeisungsrohre 6 hineinwirkt und die Fasereinspeisung zu den Spinnrotoren 1 und 2 bewirkt.

Der Spinntopf 12 und der Zwirntopf 7 sind von einem Außengehäuse 34 umgeben, das einen abnehmbaren Deckel 35 trägt. An der Oberseite des Deckels 35 des Außengehäuses 34 befindet sich als koaxial zur Spindelhohlachse liegender Zentrierpunkt eine Fadenaustrittsöffnung 37, an die sich ein nicht dargestelltes Abzugswerk für den Zwirnfaden F3 anschließt.

Der Deckel 12.3 des Spinntopfes 12 weist an seiner Oberseite eine Abdeckung 12.4 auf, die den Innenraum des Spinntopfes 12 gegenüber dem Raum zwischen der Oberseite des Spinntopfes 12 und dem Deckel 35 des Außengehäuses 34 abdichtet. Ohne diese Abdeckung 12.4 entstünde ein Bypass zu dem über dem Ringraum 10 und dem Ringspalt 15 geführten Unterdruckfluß.

Zur Zuführung des Fasermaterials sind im Außengehäuse 34 Fasermaterialzuführungskanäle 4.1 und 4.2 angeordnet, die jeweils in den Ringraum 10 einmündende Austrittsöffnungen 4.11 und 4.21 besitzen. Den Austrittsöffnungen entsprechend gegenüberliegend sind Eintrittsöffnungen der Fasermaterialeinspeisungskanäle angeordnet, von denen die Eintrittsöffnung 6.1 in Figur 1 sichtbar ist. Der Ringraum 10 wird einerseits von der Innenseite des Außengehäuses 34 und der Außenseite des Innengehäuses 12 begrenzt und ist an seiner unteren Fadeneintrittsseite durch das obere Ende des Zwirntopfes 7 abgeschlossen, dessen oberes Ende zwischen Dichtungsringen 14.1 und 14.2 läuft, die den Ringraum gegen unter höherem Druck stehende Räume abdichten. An seiner oberen Fadenaustrittsseite ist der Ringraum 10 über einen Ringspalt 15 mit dem Raum unterhalb des Deckels 35 verbunden. Das Fasermaterial wird dem Ringraum 10 von nicht dargestellten, an sich bekannten Auflöseeinheiten aus über die Fasermaterialzuführungskanäle 4.1 und 4.2 zugeführt. Es gelangt dann über die Fasermaterialeinspeisungskanäle 6 mittels des erzeugten Unterdrucks zu den Spinnrotoren 1 und 2. Die dort erzeugten Fäden F1 und F2 laufen über die Anspinnrädchen 8.1 und 8.2 und werden sodann der Spindelhohlachse 11 zur Aufprägung der ersten Zwirndrehung zugeführt. Zur Aufprägung der zweiten Zwirndrehung laufen die bereits miteinander verzwirnten Fäden durch den Fadenleitkanal 27 und das Fadenleitrohr 3. Der Faden F3 tritt dann am oberen Ende des Fadenleitrohrs 3 durch eine Austrittsöffnung 3.1 aus und in den Ringraum 10 ein, indem er im Zuge der Spindeldrehung den Faserstrom unmittelbar, das heißt ungeschützt durch ein Fadenleitelement durchquert. Er verläßt den Ringraum 10 durch den Ringspalt 15 und läuft zum Zentrierpunkt 37 von wo aus er abgezogen und zu einer Zwirnkreuzspule aufgewickelt wird.

## Patentansprüche

1. Verfahren zur Herstellung eines Zwirns in einem integrierten Spinn-Zwirnprozeß, bei dem mittels mindestens zweier benachbarter Spinnaggregate einzelne Spinnfäden erzeugt werden, die zuerst zusammengeführt und einer gemeinsamen ersten Zwirndrehung unterworfen werden und die danndem Doppeldrahtprinzip entsprechend - entgegengesetzt zur ersten Laufrichtung geführt werden, um einen um die Spinnaggregate rotierenden Fadenballon zu bilden und zu durchlaufen und über einen oberhalb der Spinnaggregate liegenden Zentrierpunkt einer Aufwickelvorrichtung zugeführt zu werden, wobei jedem Spinnaggregat aufgelöstes Fasermaterial im wesentlichen in radialer Richtung durch die vom Fadenballon definierte Hüllfläche hindurch zugeführt wird und das Fasermaterial zunächst in radialer Richtung einem koaxial zur Achse des Fadenballons angeorneten, von der Hüllfläche durchsetzten Ringraum zugeführt wird und anschließend unter Wirkung eines Druckgradienten im wesentlichen in radialer Richtung aus dem Ringraum abgeführt und den Spinnaggregaten zugeführt wird, dadurch gekennzeichnet, daß der den Fadenballon bildende Faden mindestens im Bereich des Ringraums frei umläuft und das dem Ringraum zugeführte Fasermaterial unmittelbar durchquert.

2. Verfahren nach Anspruch 1, dadurch gekennzeichnet, daß die Abführung des Fasermaterials aus dem Ringraum jeweils an einer Stelle erfolgt, die der Zuführungsstelle radial gegenüberliegt.

3. Verfahren nach Anspruch 1, dadurch gekennzeichnet, daß die Abführung des Fasermaterials aus dem Ringraum jeweils an einer Stelle erfolgt, die gegenüber der Zuführungsstelle um eine vorgegebene Strecke in Rotationsrichtung des Fadenballons versetzt ist.

4. Verfahren nach einem der Ansprüche 1 bis 3, dadurch gekennzeichnet, daß der Ringraum mit Unterdruck beaufschlagt wird und der Unterdruckfluß vom Ringraum einerseits in Zuführungskanäle für das Fasermaterial und andererseits in Fadenaustrittsrichtung in einen abgeschlossenen Raum vor einer den Zentrierpunkt bildenden Fadenaustrittsöffnung geführt ist.

5. Vorrichtung zur Herstellung eines Zwirns aus Fasermaterial gemäß dem Verfahren aus einem der Ansprüche 1 bis 4 mit mindestens einem drehbar in einem Maschinengestell gelagerten antreibbaren Spindelrotor und einer Spindelhohlachse, an die sich ein im wesentlichen radial nach außen geführter Fadenleitkanal für einen Faden anschließt, welcher nach dem Austritt aus dem Fadenleitkanal und der Ballonbildung zu einem in der Verlängerung der Spindelhohlachse liegenden Zentrierpunkt geführt und dann abgezogen wird und mit einer Einrichtung zum Zuführen von aufgelöstem Fasermaterial, in den durch den Fadenballon definierten Raum und bei der innerhalb des durch den Fadenballon definierten Raums in einem geschlossenen, fest angeordneten Innengehäuse mindestens zwei Spinnaggregate angeordnet sind mit zugeordneten Fasermaterialeinspeisungskanälen, die an der Außenseite des Innengehäuses angeordnete Eintrittsöffnungen besitzen, denen außerhalb des durch den Fadenballon definierten Raums an der Innenwand eines fest angeordneten Außengehäuses angeordnete Austrittsöffnungen von Fasermaterialzuführungskanälen zugeordnet sind und den Spinnaggregaten Fadenabführungsrohre zugeordnet sind, derart, daß die mittels der Spinnaggregate erzeugten Spinnfäden gemeinsam und zentral in die in das Innengehäuse hineingeführte Spindelhohlachse eingeführt sind und der Faden im Fadenballon auf einem Teilabschnitt in einem rotierenden Fadenleitelement geführt ist, das in ein koaxial zur Spindelhohlachse angeordnetes und um diese mit dem Fadenballon rotierendes Bauteil integriert ist, das in einem Zwischenraum zwischen der Außen-wand des Innengehäuses und der Innenwand des Außengehäuses angeordnet ist, und im Bereich der Austrittsöffnungen und der Eintrittsöffnungen für das Fasermaterial zwischen der Außenwand des Innengehäuses und der Innenwand des Außengehäuses ein Ringraum vorgesehen ist, dadurch gekennzeichnet, daß der Ringraum (10) an seiner einen in Fadenlaufrichtung liegenden Fadeneintrittsseite durch das freie Ende des rotierenden Bauteils (7) begrenzt ist und der den Fadenballon bildende Faden (F3) mindestens im Ringraum (10) frei umläuft und der Ringraum (10) an seiner anderen, in Fadenlaufrichtung liegenden Fadenaustrittsseite durch einen Ringspalt (15) vorgegebener Breite begrenzt ist.

6. Vorrichtung zur Herstellung eines Zwirns aus Fasermaterial nach dem Oberbegriff des Anspruchs 5, dadurch gekennzeichnet, daß im besonderen die Merkmale laut dem Kennzeichenteil des Anspruchs 4 vorgesehen sind, sowie daß der Ringraum (10) mit Unterdruck beaufschlagbar ist und der Unterdruckfluß vom Ringraum (10) einerseits in die Fasermaterialzuführungskanäle (4.1, 4.2) und andererseits durch einen an der Fadenaustrittsseite des Ringraums (10) liegenden Ringspalt (15) in einem abgeschlossenen Raum zwischen der Oberseite des Innengehäuses (12) und einem im Zentrierpunkt eine Fadenaustrittsöffnung (37) aufweisenden Deckel (35) des Außengehäuses (34) geführt ist.

7. Vorrichtung nach Anspruch 6, dadurch gekennzeichnet, daß der Unterdruckfluß von einer an die Spindelhohlachse (23) angeschlossenen Unterdruckquelle ohne in den Außenraum geführten Bypass zum Ringraum (10) geführt ist.

8. Vorrichtung nach Anspruch 7, dadurch gekennzeichnet, daß der Deckel (12.3) des Innengehäuses (12) eine Abdeckung (12.4) aufweist, die den Innenraum des Innengehäuses (12) gegenüber dem Raum zwischen der Oberseite des Innengehäuses (12) und dem Deckel (35) des Außengehäuses (34) abdichtet.

9. Vorrichtung nach einem der Ansprüche 5 bis 8, dadurch gekennzeichnet, daß das rotierende Bauteil als mit dem Spindelrotor (26) fest verbundener Zwirntopf (7) ausgebildet ist, dessen oberes Ende unmittelbar vor dem Ringraum (10) Liegt, wobei das Fadenleitelement als Fadenleitrohr (3) an der Wand des Zwirntopfes (7) nach oben geführt ist und am oberen Ende des Zwirntopfes (7) eine Fadenaustrittsöffnung (3.1) aufweist.

10. Vorrichtung nach Anspruch 9, dadurch gekennzeichnet, daß das obere Ende des Zwirntopfes (7) in den Ringraum (10) gegen unter höherem Druck stehende Räume zwischen der Außenwand des Innengehäuses (12) und der Innenwand des Außengehäuses (34) abdichtenden Dichtungsringen (14.1, 14.2) läuft.

11. Vorrichtung nach einemd er Ansprüche 5 bis 10, dadurch gekennzeichnet, daß die Eintrittsöffnungen (6.1) der Fasermaterialeinspeisungskanäle (6) gegenüber den Austrittsöffnungen (4.11, 4.21) der Fasermaterialzuführungskanäle (4.1, 4.2) um eine vorgegebene Strecke in Drehrichtung des rotierenden Bauteils (7) versetzt angeordnet sind.

## Claims

1. Method of manufacturing a twisted thread in an integrated spinning/twisting process, in which, by means of at least two adjacent spinning units, individual spun threads are produced, which first of all are brought together and subjected to a combined first ply twist and which then - in accordance with the two-for-one principle - are guided in the opposite direction to the first direction of travel, so as to form and run through a balloon of thread rotating around the spinning units and be supplied via a centring point located above the spinning units to a winding device, unravelled fibre material being supplied to each spinning unit in a substantially radial direction through the enveloping surface defined by the balloon of thread and the fibre material first of all being supplied in a radial direction to an annular space, which is disposed so as to be coaxial with the axis of the balloon of thread and is passed through by the enveloping surface, and then, under the influence of a pressure gradient, being conveyed in a substantially radial direction from the annular space and supplied to the spinning units, characterized in that, at least in the region of the annular space, the thread forming the balloon of thread rotates freely and directly passes through the fibre material supplied to the annular space.

2. Method according to Claim 1, characterized in that the fibre material is conveyed from the annular space at a point which lies radially opposite the supply point.

3. Method according to Claim 1, characterized in that the fibre material is conveyed from the annular space at a point which is offset in relation to the supply point by a predetermined distance in direction of rotation of the balloon of thread.

4. Method according to one of Claims 1 to 3, characterized in that the annular space is acted on by negative pressure and the flow of negative pressure is conveyed from the annular space on the one hand into channels for supplying the fibre material and on the other hand, in direction of the emerging thread, into a closed space in front of a thread outlet forming the centring point.

5. Apparatus for manufacturing a twisted thread from fibre material according to the method of one of Claims I to 4, comprising at least one driven spindle rotor, which is pivot-mounted in a machine frame, and one hollow spindle shaft, followed on by a thread-guiding channel extending outwards in substantially radial direction for a thread which, after its emergence from the thread-guiding channel and after formation of the balloon, is guided to a centring point located in the extension of the hollow spindle shaft and is then drawn off; and comprising a device for feeding unravelled fibre material into the space defined by the balloon of thread, in the case of which at least two spinning units are located within the space defined by the balloon of thread in a closed, fixed internal housing, these having associated fibre-material feed channels, which have inlets, located on the outside of the internal housing, which are associated with outlets of fibre-material supply channels located outside the space defined by the balloon of thread on the inner wall of a fixed external housing, and the spinning units are associated with thread outlet tubes in such a way that the spun threads produced by means of the spinning units are together guided centrally into the hollow spindle shaft which extends into the internal housing, and the thread in the balloon of thread is guided over one section in a rotating thread-guiding element, which is integrated into a component disposed so as to be coaxial with the hollow spindle shaft and rotating around this with the balloon of thread, this component being disposed in an intermediate space between the outer wall of the internal housing and the inner wall of the external housing, and an annular space is provided, in the region of the outlets and inlets for the fibre material, between the outer wall of the internal housing and the inner wall of the external housing, characterized in that the annular space (10) is limited at its thread inlet side lying in direction of travel of the thread by the free end of the rotating component (7), and the thread (F3) forming the balloon of thread rotates freely at least in the annular space (10) and the annular space (10) is limited at its other, thread outlet side lying in direction of travel of the thread by an annular gap (15) of predetermined width.

6. Apparatus for the manufacture of a twisted thread from fibre material according to the preamble of Claim 5, characterized in that in particular the features according to the characterizing section of Claim 4 are provided, as well as in that the annular space (10) can be acted on by negative pressure and the flow of negative pressure is conveyed from the annular space (10) on the one hand into the channels (4.1, 4.2) for supplying the fibre material and on the other hand through an annular gap (15) lying at the thread outlet side of the annular space (10) into a closed space between the upper side of the internal housing (12) and a lid (35) of the external housing (34) having a thread outlet (37) at the centring point.

7. Apparatus according to Claim 6, characterized in that the flow of negative pressure is conveyed to the annular space 10 from a vacuum source attached to the hollow spindle shaft (23) without bypass into the outer space.

8. Apparatus according to Claim 7, characterized in that the lid (12.3) of the internal housing (12) has a cover (12.4) which seals off the inner space of the internal housing (12) from the space between the upper side of the internal housing (12) and the lid (35) of the external housing (34).

9. Apparatus according to one of Claims 5 to 8, characterized in that the rotating component takes the form of a twisting pot (7) firmly connected to the spindle rotor (26), the upper end of the twisting pot (7) lying directly in front of the annular space (10) and the thread-guiding element extending upwards as thread-guiding tube (3) on the wall of the twisting pot (7) and having a thread outlet (3.1) at the upper end of the twisting pot (7).

10. Apparatus according to Claim 9, characterized in that the upper end of the twisting pot (7) ends in sealing rings (14.1, 14.2) sealing off the annular space (10) from spaces being under higher pressure between the outer wall of the internal housing (12) and the inner wall of the external housing (34).

11. Apparatus according to one of Claims 5 to 10, characterized in that the inlets (6.1) of the fibre-material feed channels (6) are disposed so as to be offset in relation to the outlets (4.11, 4.21) of the fibre-material supply channels (4.1, 4.2) by a predetermined distance in direction of rotation of the rotating component (7).

## Revendications

1. Procédé de fabrication d'un fil retors dans un processus intégré de filage-retordage, dans lequel sont produits, au moyen d'au moins deux groupes de filage voisins, des filés individuels qui sont d'abord réunis et soumis à une première torsion de retordage commune et sont ensuite, suivant le principe de la double torsion, menés en sens inverse du premier sens de marche pour former et traverser un ballon de fil, tournant autour des groupes de filage, et être conduits à un bobinoir par un point de centrage situé au-dessus des groupes de filage, de la matière fibreuse désagrégée étant amenée sensiblement radialement à chaque groupe de filage à travers la surface enveloppe définie par le ballon de fil, et la matière fibreuse étant d'abord amenée radialement à un espace annulaire axé sur l'axe du ballon de fil et traversé par la surface enveloppe et ensuite, sous l'action d'un gradient de pression, sensiblement radialement, évacuée de l'espace annulaire et conduite aux groupes de filage, caractérisé par le fait que le fil formant le ballon de fil, au moins dans la zone de l'espace annulaire, tourne librement et traverse directement la matière fibreuse amenée à l'espace annulaire.

2. Procédé selon la revendication 1, caractérisé par le fait que l'évacuation de la matière fibreuse de l'espace annulaire se fait à un endroit situé en face radialement de l'endroit d'amenée.

3. Procédé selon la revendication 1, caractérisé par le fait que l'évacuation de la matière fibreuse de l'espace annulaire se fait à un endroit décalé de l'endroit d'amenée d'une distance fixée dans la direction de rotation du ballon de fil.

4. Procédé selon l'une des revendications 1 à 3, caractérisé par le fait que l'espace annulaire est soumis à dépression et le courant de dépression va, de l'espace annulaire, d'une part, dans des conduits d'amenée de la matière fibreuse et, d'autre part, dans la direction de sortie du fil, dans un espace fermé situé avant un orifice de sortie de fil qui forme le point de centrage.

5. Dispositif de fabrication d'un fil retors à partir de matière fibreuse par le procédé d'une des revendications 1 à 4, comportant au moins un rotor de broche entraînable monté tournant dans un bâti de machine et un axe creux de broche auquel fait suite un conduit guide-fil s'étendant sensiblement radialement vers l'extérieur pour un fil qui, après sa sortie de ce conduit guide-fil et la formation du ballon, est mené à un point de centrage situé dans le prolongement de l'axe creux de broche et est ensuite retiré, et un dispositif d'amenée de matière fibreuse désagrégée dans l'espace défini par le ballon de fil, à l'intérieur de l'espace défini par le ballon de fil étant placés dans une boîte intérieure fermée et fixe au moins deux groupes de filage avec conduits d'introduction de matière fibreuse associés qui ont des orifices d'entrée situés sur le côté extérieur de la boîte intérieure auxquels sont associés des orifices de sortie de conduits d'amenée de matière fibreuse situés à l'extérieur de l'espace défini par le ballon de fil sur la paroi intérieure d'une boîte extérieure fixe, et des tubes d'évacuation de fil étant associés aux groupes de filage, de façon telle que les filés produits au moyen des groupes de filage soient introduits ensemble et au centre dans l'axe creux de broche entrant dans la boîte intérieure et le fil du ballon de fil passe sur un tronçon dans un élément guide-fil tournant qui est intégré à un élément axé sur l'axe creux de broche et tournant autour de celui-ci avec le ballon de fil qui est placé dans un intervalle entre la paroi extérieure de la boîte intérieure et la paroi intérieure de la boîte extérieure, et un espace annulaire étant prévu dans la zone des orifices de sortie et des orifices d'entrée de la matière fibreuse entre la paroi extérieure de la boîte intérieure et la paroi intérieure de la boîte extérieure, caractérisé par le fait que l'espace annulaire (10) est limité sur son côté d'entrée de fil situé dans la direction de marche du fil par l'extrémité libre de l'élément tournant (7), le fil (F3) formant le ballon de fil tourne librement au moins dans l'espace annulaire (10), et l'espace annulaire (10) est limité sur son côté de sortie de fil situé dans la direction de marche du fil par un interstice annulaire (15) de largeur fixée.

6. Dispositif de fabrication d'un fil retors à partir de matière fibreuse selon le préambule de la revendication 5, caractérisé par le fait qu'en particulier sont prévues les caractéristiques de la partie caractérisante de la revendication 4 et que l'espace annulaire (10) peut être soumis à dépression et le courant de dépression va, de l'espace annulaire (10), d'une part dans les conduits d'amenée de matière fibreuse (4.1, 4.2) et d'autre part, par un interstice annulaire (15) situé sur le côté de sortie de fil de l'espace annulaire (10), dans un espace fermé situé entre le côté supérieur de la boîte intérieure (12) et un couvercle (35), présentant au point de centrage un orifice de sortie de fil (37), de la boîte extérieure (34).

7. Dispositif selon la revendication 6, caractérisé par le fait que le courant de dépression va d'une source de dépression reliée à l'axe creux de broche (23) à l'espace annulaire (10) sans dérivation allant dans l'espace extérieur.

8. Dispositif selon la revendication 7, caractérisé par le fait que le couvercle (12.3) de la boîte intérieure (12) présente une couverture (12.4) qui étanche l'intérieur de la boîte intérieure (12) vis-à-vis de l'espace entre le côté supérieur de la boîte intérieure (12) et le couvercle (35) de la boîte extérieure (34).

9. Dispositif selon l'une des revendications 5 à 8, caractérisé par le fait que l'élément tournant est constitué d'un pot de retordage (7) qui est joint solidairement au rotor de broche (26) et dont l'extrémité supérieure est située directement devant l'espace annulaire (10), l'élément guide-fil, constitué d'un tube guide-fil (3), montant sur la paroi du pot de retordage (7) et présentant à l'extrémité supérieure du pot de retordage (7) un orifice de sortie de fil (3.1).

10. Dispositif selon la revendication 9, caractérisé par le fait que l'extrémité supérieure du pot de retordage (7) entre dans l'espace annulaire (10) contre des joints annulaires (14.1, 14.2) étanchant des espaces sous plus haute pression entre la paroi extérieure de la boîte intérieure (12) et la paroi intérieure de la boîte extérieure (34).

11. Dispositif selon l'une des revendications 5 à 10, caractérisé par le fait que les orifices d'entrée (6.1) des conduits d'introduction de matière fibreuse (6) sont décalés des orifices de sortie (4.11, 4.21) des conduits d'amenée de matière fibreuse (4.1, 4.2) d'une distance fixée dans la direction de rotation de l'élément tournant (7).
